# EUROPÄISCHE PATENTSCHRIFT

(11) **EP 1 764 137 B1**
(45) Veröffentlichungstag und Bekanntmachung des Hinweises auf die Patenterteilung: **21.10.2009**
(21) Anmeldenummer: 06016793.9
(22) Anmeldetag: 11.08.2006
(51) Int. Cl.: A63C 5/04, A63C 5/12

(54) **Schneegleitbrett, insbesondere Ski, sowie Verfahren zur Herstellung eines Schneegleitbrettes**
Board for snowsports, especially ski, and its manufacturing process
Planche de glisse sur neige et son procédé de fabrication

(30) Priorität: 16.09.2005 DE 102005044484
(43) Veröffentlichungstag der Anmeldung: 21.03.2007
(73) Patentinhaber: Marker Völkl International GmbH, 6341 Baar (CH)
(72) Erfinder: Heil, Tobias, 94360 Mitterfels (DE); Ametsbichler, Andreas, 94315 Straubing (DE)
(74) Vertreter: Graf, Helmut

(56) Entgegenhaltungen:
- FR-A1- 2 696 354
- FR-A1- 2 818 915

## Beschreibung

Die Erfindung bezieht sich auf ein Schneegteitbrett, insbesondere Ski gemäß Oberbegriff Patentanspruch 1 und dabei speziell auf ein Schneegteitbrett mit einer tragenden Schale, die sich an der Oberseite des Schneegleitbretts sowie zumindest teilweise auch an Längsseiten des Schneegteitbretts erstreckt und eine 3D-Form aufweist.

Unter "3D-Form" ist im Sinne der Erfindung ganz allgemein eine Formgebung des Gleitbrettkörpers bzw. der Schale zu verstehen, die (Formgebung) zusätzlich zu der eigentlichen Schalenform (mit zwei Schenkeln an jeweils einer Längsseite des Gteitbrettkörpers und mit einem diese Schenkel verbindenden Jochabschnitt) an der Oberseite des Gleitbrettkörpers weitere Konturen aufweist, beispielsweise Konturen oder Vorsprünge an der Oberseite des Gleitbrettkörpers, die sich zumindest über eine Teillänge des Gleitbrettkörpers erstrecken, beispielsweise auch im mittleren Bereich oder Bindungsbereich eines Skis. Diese Vorsprünge oder Konturen sind z.B. gestalterisch Elemente und/oder dienen zur Aufnahme von skiseitigen Verbindungsoder Anschlusselementen für eine Skibindung oder für Elemente einer Skibindung.

Bekannt ist ein Schneegleitbrett (FR 2 818 915 A1) mit einem Gtoitbrettkörper, dessen Oberseite und dessen Längsseiten von einer 3D-Schale gebildet sind. Unter der Schale befindet sich an der Gleitbrettoberseite ein Obergurt, der in Teilbereichen geschlitzt ist.

Bekannt ist ein Verfahren zum Herstellen eines Skis bzw. Cleitbrettkörpers unter Verwendung einer Formpresse (FR 2 696 354 A1), und zwar in der Weise, dass der Gleitbrettkörper an seiner Oberseite muldenförmige Vertiefungen aufweist. Um das Formen dieser Vertiefungen zu ermöglichen, ist eine die Außenfläche des Skikörpers bildende Oberflächenschicht am Rand der Vertiefungen geschlitzt

Aufgabe der Erfindung ist es, eine Schneegleitbrett, insbesondere Ski aufzuzeigen, dessen tragende Schale bei der Möglichkeit einer vereinfachten Fertigung in allen Abschnitten ihrer 3D-Form eine hohe Festigkeit aufweist. Zur Lösung dieser Aufgabe ist ein Schneegleitbrett entsprechend dem Patentanspruch 1 ausgebildet.

Bei der Erfindung ist die tragende Schale in 3D-Form wenigstens zweilagig ausgeführt, und zwar bestehend aus einer äußeren Oberflächenschicht, für die das bei Schneegleitbrettern übliche, relativ weiche und leicht verformbare Flach- oder Oberflächenmaterial bestehend aus einem thermoplastischen Kunststoff, wie z.B. ABS (Acrylnitril-Butadien-Styrol Copolimerisat), Polyamid oder Polyester verwendet ist, sowie aus der Trägerschicht aus einem Flach- oder Trägermaterial auf Kunststoffbasis, vorzugsweise aus einem faserverstärkten (z.B. durch Glas- oder Kohlefasern verstärkten) Kunststoff-Flachmaterial, beispielsweise aus duroplastischem Kunststoff. Als Trägermaterial wird beispielsweise ein unter der Bezeichnung IPT oder IPTS erhältliches Flachmaterial verwendet.

Dieses Trägermaterial ist für eine stärkere Verformung, d.h. für eine Ausbildung von Kanten bzw. Ecken oder allgemein von Übergängen oder Strukturen mit sehr kleinem Krümmungsradius durch Verformen nicht geeignet, weist aber eine hohe Festigkeit auf und kann als Flachmaterial einfach und sauber verarbeitet werden, so dass die Erfindung insgesamt eine sehr vereinfachte und saubere Fertigung von Schneegleitbrettern mit einer Schale in 3D-Form und mit hoher Festigkeit ermöglicht.

In Weiterbildung der Erfindung bestehen verschiedene Möglichkeiten hinsichtlich der weiteren Ausgestaltung, die jeweils einzeln und in beliebigen Kombinationen zur Anwendung kommen können. So ist es z.B. möglich,
dass die tragende Schale von einem Laminat bestehend aus dem die Oberflächenschicht bildenden Flach- oder Oberflächenmaterial sowie aus dem die wenigstens eine Trägerschicht bildenden Flach- oder Trägermaterial gebildet ist,
und/oder
dass das Oberflächenmaterial ein Flachmaterial aus einem thermoplastischen Kunststoff, beispielsweise aus ABS (Acrylnitril-Butadien-Styrol Copolimerisat), Polyamid oder Polyester ist
und/oder
dass das die wenigstens eine Trägerschicht bildende Flach- oder Trägermaterial an solchen Bereichen oder Übergängen der 3D-Form geschlitzt ist, an denen die 3D-Form an der Außenfläche des Schneegleitkörpers einen konkaven Verlauf aufweist,
und/oder
dass das die Oberflächenschicht bildende Flach- oder Oberflächenmaterial ein transparenter Kunststoff ist, und dass die Oberflächenschicht an ihrer innenliegenden Seite farblich und/oder graphisch gestaltet ist,
und/oder
dass das die wenigstens eine Trägerschicht bildende Flach- oder Trägermaterial ein faserverstärktes Kunststoff-Flachmaterial, beispielsweise doroplastisches oder thermoplastisches Kunststoff-Flachmaterial ist, wobei das die wenigstens eine Trägerschicht bildende Flach- oder Trägermaterial beispielsweise ein unter der Bezeichnung IPT oder IPTS erhältliches Flachmaterial ist,
und/oder
der Gleitbrettkörper und die Schale an der Gleitbrettoberseite wenigstens zwei, sich über eine Teillänge des Gleitbrettkörpers erstreckende Vorsprünge aufweist, die zwischen sich eine muldenartige Vertiefung bildenden,
und/oder
dass das die wenigstens eine Trägerschicht bildende Flach- oder Trägermaterial zumindest im Bereich des Übergangs zwischen einer Seite des jeweiligen Vorsprungs und dem Boden der muldenartigen Vertiefung geschlitzt ist,
und/oder
dass sich die Schale auf wenigstens einer Teillänge des Gleitbrettkörpers mit wenigstens einem Randbereich unmittelbar auf einer Stahlkante des Gleitbrettkörpers abstützt,
und/oder
dass sich die Schale auf wenigstens einer Teillänge des Gleitbrettkörpers mit wenigstens einem Randbereich auf einer Seitenwange abstützt, die zwischen diesem Randbereich und einer Stahlkante vorgesehen ist,
und/oder
Adass zumindest ein sich in Gleitbrettlängsrichtung erstreckender und von einem Gurtmaterial, beispielsweise von einem faserverstärktem Kunststoff und/oder von einem Metall gebildeter Obergurt vorgesehen ist, wobei vorzugsweise das die Schale bildende Laminat bereits auch dem Obergurt (9) aufweist,
und/oder
dass die Schlitze in dem die wenigstens eine Trägerschicht bildenden Flach- oder Trägermaterial jeweils seitlich von dem Obergurt vorgesehen sind,
und/oder
dass der Obergurt im Bereich des Bodens der muldenartigen Vertiefung vorgesehen ist und eine Breite aufweist, die gleich oder kleiner ist als die Breite dieser Vertiefung oder des Abstandes der Schlitze in dem die wenigstens eine Trägerschicht bildenden Flach- oder Trägermaterial an den beiden Seiten der Vertiefung.

Weiterbildungen der Erfindung sind Gegenstand der Unteransprüche. Die Erfindung wird im Folgenden anhand der Figuren an einem Ausführungsbeispiel in Form eines Skis näher erläutert. Es zeigen:
- Fig. 1: in perspektivischer Darstellung einen Schnitt durch einen sogenannten 3D-Ski gemäß der Erfindung;
- Fig. 2: in vergrößerter Detaildarstellung einen Schnitt durch die Schale des Skis der Figur 1 in einem Schalenbereich starker konkaver Krümmung;
- Fig. 3: eine Draufsicht auf eine Teillänge des Skis der Figur 1.

In den Figuren ist 1 Skikörper eines Schalenskis, der als sogenannter 3D-Ski ausgebildet ist, und zwar mit zwei sich in Skilängsrichtung L über eine Teillänge des Skis erstreckenden parallelen oder annähernd parallelen Wülsten oder Vorsprüngen 2, die jeweils einer Längsseite des Skikörpers 1 benachbart zwischen sich eine muldenartige Vertiefung 3 bilden.

Die tragende Schale 4 des Skis 1 folgt dieser Formgebung des Skikörpers, d.h. sie weist ebenfalls die 3D-Form auf, und besteht aus einer inneren Trag- oder Trägerschicht 5 sowie aus einer äußeren Oberflächenschicht 6.

Für die Oberflächenschicht 6 ist das für derartige Schichten übliche Flachmaterial (Dekor- oder Oberflächenfolie) verwendet, und zwar aus einem thermoplastischen Kunststoff, wie z.B. ABS (Acrylnitril-Butadien-Styrol Copolimerisat), Polyamid oder Polyester. Dieses Flachmaterial ist ausreichend flexibel und unter Druck oder durch Pressen bei der Herstellung des Skis oder der Schale 4 leicht verformbar.

Für die Trägerschicht 5, die die mechanische Festigkeit der Schale 4 hauptsächlich bestimmt, ist ein Kunststoff-Flach- oder Trägermaterial verwendet, welches zwar hochbelastbar, allerdings nur begrenzt verformbar ist, beispielsweise ein faserverstärktes Kunststoff-Flachmaterial, z.B. aus einem duroplastischen Kunststoff, beispielsweise ein Flachmaterial, welches unter der Bezeichnung IPT oder IPTS bekannt ist.

Die Schale 4 reicht bei der dargestellten Ausführungsform mit ihren unteren Rändern 4.1 bis an Stahlkanten 7, die in üblicher Weise an den beiden Längsseiten des Skikörpers 1 vorgesehen sind und zusammen mit dem zwischen den Stahlkanten aufgenommenen Laufflächenbelag 8 die Unterseite oder Lauffläche des Skis bilden.

Innerhalb des von der Schale 4 begrenzten Raumes sind u.a. die aus einem geeigneten Material, beispielsweise aus faserverstärktem Kunststoff und/oder aus Metall (z.B. Titanal) bestehenden Ober- und Untergurte 9 bzw. 10 sowie ein Kern 11 des Skikörpers1 aufgenommen, der bei der dargestellten Ausführungsform von einem geeigneten Kunststoffschaum, beispielsweise PU-Schaum mit Einlagen 12 aus Holz oder einem anderen geeigneten Material gebildet ist. Die Oberflächenschicht 6, die Trägerschicht 5 und der Obergurt 9 sind durch nicht dargestellte Zwischen- oder Klebeschichten mit einander verbunden.

Für die Fertigung des Skis 1 erfolgt in einem Formwerkzeug oder in einer Formpresse zunächst die Herstellung der Schale 4 in ihrer 3D-Form. Hierfür werden in den Formraum dieser Formpresse die die Schale 4 bildenden Komponenten, nämlich die Oberflächenschicht 6 und der Trägerschicht 5 als Flachmaterial eingelegt, und zwar bevorzugt als flaches Laminat, welches u.a. die Oberflächenschicht 6, die Trägerschicht 5 und vorzugsweise als weitere Schicht auch bereits den Obergurt 9 aufweist. Nach dem Schließen der Formpresse erfolgt durch Erhitzen das Formen der Schale 4 in ihrer 3D-Form. Zur Verbindung der einzelnen Komponenten der Schale 4 und zur Stabilisierung der 3D-Form bis zur weiteren Verwendung dienen von einem thermoplastischen Kunststoff gebildete Klebeschichten oder Schichten aus Schmelzkleber, die auf die Komponenten (Trägerschicht 5, Oberflächenschicht 6 und Obergurt 9) aufgebracht oder zwischen diesen vorgesehen sind. Es ist auch möglich, den Werkstoff für die Trägerschicht 5 so zu wählen, dass beim Formpressen über diesen Werkstoff (thermoplastischer Kunststoff) die Verbindung zwischen den Komponenten der Schale 4 und die Formstabilität der Schale4 erreicht werden.

In einem weiteren Press- oder Formwerkzeug erfolgt dann nach dem Einlegen der vorgefertigten Schale 4 und der übrigen Komponenten des Skikörpers 1 und nach dem Schließen dieses Werkzeugs das Ausformen des 3D-Skikörpers unter Verwendung des den Kern 11 bildenden Kunststoffs durch Verpressen oder Spritzgießen bzw. -formen.

Um das Formen der Schale 4 trotz der geringen Verformbarkeit des Trägermaterials 5 ohne ein Brechen dieses Materials zu ermöglichen, ist das Trägermaterial 5 dort, wo beim Formen der 3D-Form der Schale 4 Bereiche oder Übergänge mit sehr kleinem Krümmungsradius entstehen, geschlitzt. Derartige Bereiche, die in der Figur 1 mit 13 angegeben sind, sind beispielsweise die Übergänge zwischen den der Vertiefung 3 zugewandten innen liegenden Seiten der Vorsprünge 2 und dem Boden der Vertiefung 3. Der dort vorgesehene Schlitz in dem Trägermaterial 5 ist in den Figuren 2 und 3 mit 14 bezeichnet.

Auch in anderen Bereichen, in denen beim Formen der 3D-Schale 4 scharfe Kanten oder Übergänge mit kleinem Krümmungsradius erzeugt werden, sind entsprechende Schlitze vorgesehen, wie dies in der Figur 3 mit 14a angedeutet ist, wobei das Layout für den flachen Zuschnitt des Trägermaterials 5 aber bevorzugt so ausgeführt ist, dass trotz der Schlitze 14 und 14a ein zusammenhängender und damit leicht zu verarbeitender Zuschnitt erhalten ist.

Unter Berücksichtigung des sich leicht verformenden Oberflächenmaterials 6 wird durch die Schlitze 14 und 14a auch erreicht, dass sich das aus dem Trägermaterial und dem Oberflächenmaterial sowie gfs. auch aus dem Obergurt 9 bestehenden Laminat beim Einlegen in das Formwerkzeug für das Vorformen der Schale 4 an die Formgebung des Innenraumes dieses Werkzeugs zumindest in Teilbereichen anlegt und sich dadurch im Formwerkzeug zentriert, so dass durch die Schlitzung des Trägermaterials 5 auch eine wesentliche Vereinfachung im Herstellungsprozess erreicht ist.

Die Erfindung wurde voranstehend an einem Ausführungsbeispiel beschrieben. Es versteht sich, dass zahlreiche Änderungen sowie Abwandlungen möglich sind, ohne dass dadurch der der Erfindung zugrunde liegende Erfindungsgedanke verlassen wird. So wurde vorstehend davon ausgegangen, dass sich die Schale 4 unmittelbar an den Stahlkanten 7 abstützt. Zwischen diesen und dem Rändern 4.1 der Schale 4 können auch Seitenwangen vorgesehen sein, wie dies in der Figur 1 mit unterbrochenen Linien bei 15 angedeutet ist.

### Bezugszeichenliste

- 1: Skikörper
- 2: Vorsprung
- 3: Mulde oder muldenartige Vertiefung
- 4: 3D-Schale
- 5: Trägermaterial
- 6: Oberflächenmaterial
- 7: Stahlkante
- 8: Laufflächenbelag
- 9: Obergurt
- 10: Untergurt
- 11: Kern
- 12: Einlage
- 13: Bereich
- 14, 14a: Schnitt
- 15: Seitenwange
- L: Längserstreckung

## Patentansprüche

1. Schneegleitbrett, insbesondere Ski, mit einem Gleitbrettkörper (1), der an einer Unterseite eine Lauf- oder Gleitfläche (8) bildet und einen Kern (11), der mit einem sich in Gleitbrettlängsrichtung erstreckenden Obergurt (9) und mit einem Untergurt (10) jeweils aus einem Gurtmaterial versehenen ist, sowie eine tragende Schale (4) oberhalb des Obergurtes (9) aufweist, die sich an der der Gleitfläche (8) gegenüberliegenden Oberseite des Gleitbrettkörpers (1) erstreckt und als 3D-Schale mit wenigstens einer Kontur ausgebildet ist, so dass der Gleitbrettkörper (1) und die Schale (4) an der Gleitbrettoberseite wenigstens zwei sich über eine Teillänge des Gleitbrettkörpers erstreckende Vorsprünge (2) mit einer zwischen diesen angeordneten muldenartige Vertiefung (3) bilden,
wobei die Schale (4) aus einer Oberflächenschicht (6) in Form eines Flachmaterials aus Kunststoff sowie aus wenigstens einer unter dieser Oberflächenschicht angeordneten Trägerschicht (5) in Form eines faserverstärkten Flachmaterials aus Kunststoff besteht,
wobei die wenigstens eine Trägerschicht (5) zusammen mit der Oberflächenschicht (6) ein wenigstens zweilagiges Laminat bildet und durch Formpressen in die 3D-Form der Schale (4) verformt ist,
wobei das die Trägerschicht (5) bildende Flachmaterial der Schale (4) in stark gekrümmten Bereichen (13) der 3D-Form geschlitzt ist, und
wobei das die wenigstens eine Trägerschicht (5) bildende Flachmaterial zumindest im Bereich des Übergangs (13) zwischen einer Seite des jeweiligen Vorsprungs (2) und dem Boden der muldenartigen Vertiefung (3) geschlitzt ist,
**dadurch gekennzeichnet,**
**dass** sich die aus der Oberflächenschicht (6) und der Trägerschicht (5) bestehende Schale (4) auf wenigstens einer Teillänge des Gleitbrettkörpers (1) mit wenigstens einem Randbereich (4.1) unmittelbar auf einer Stahlkante (7) des Gleitbrettkörpers (1) abstützt, und
**dass** der Obergurt (9) im Bereich des Bodens der muldenartigen Vertiefung (3) vorgesehen ist und eine Breite aufweist, die gleich oder kleiner ist als die Breite dieses Vertiefung (3) oder gleich oder kleiner ist als der Abstand der Schlitze (14, 14a), die in dem die wenigstens eine Trägerschicht (5) bildenden Flachmaterial an den beiden Seiten der Vertiefung (3) seitlich vom Obergurt (9) vorgesehen sind.

2. Schneegleitbrett nach Anspruch 1, **dadurch gekennzeichnet, dass** das Oberflächenmaterial ein thermoplastisches Kunststoff-Flachmaterial und das Flach- oder Trägermaterial ein duroplastisches Kunststoff-Flachmalerial sind.

3. Schneegleitbrett nach Anspruch 2, **dadurch gekennzeichnet, dass** das thermoplastisches Kunststoff-flachmaterial ABS (Acrylnitril-Butadien-Styrol Copolimerisat) oder Polyamid ist.

4. Schneegleitbrett nach einem der Ansprüche 2 oder 3, **dadurch gekennzeichnet, dass** das die Oberflächenschicht (6) bildende Flachmaterial ein transparenter Kunststoff ist, und dass die Oberflächenschicht an ihrer innenliegenden Seite farblich und/oder graphisch gestaltet ist.

5. Schneegleitbrett nach einem der vorhergehenden Ansprüche, **dadurch gekennzeichnet, dass** der Obergurt (9) und/oder der Untergurt (10) aus einem faserverstärktem Kunststoff und/oder aus einem Metall bestehen.

6. Schneegleitbrett nach einem der vorhergehenden Ansprüche, **dadurch gekennzeichnet, dass** das die Schale (4) bildende Laminat bereits auch dem Obergurt (9) aufweist.

## Claims

1. Snow sliding board, more particularly a ski, with a sliding board body (1) which forms a track or sliding surface (8) on the underneath and has a core (11) which is provided with an upper strand (9) extending in the longitudinal direction of the sliding board and with a lower strand (10) and each strand made of a strand material, as well as has a supporting shell (4) above the upper strand (9) which extends on the upper side of the sliding board body (1) opposite the sliding surface (8) and is formed as a 3D shell with at least one contour so that the sliding board body (1) and the shell (4) form on the top side of the sliding board at least two projections (2) which extend over a partial length of the sliding board body with a trough-like indentation (3) disposed between these, wherein the shell (4) consists of a surface layer (6) in the form of a flat material of plastics as well as of at least one support layer (5) arranged underneath this surface layer in the form of a fibre-reinforced flat material of plastics,
wherein the at least one support layer (5) forms together with the surface layer (6) an at least twin-layered laminate and is moulded by form-pressing into the 3D form of the shell (4),
wherein the flat material of the shell (4) forming the support layer (5) is slit in sharply curved areas (13) of the 3D form, and
wherein the flat material forming the at least one support layer (5) is slit at least in the area of the transition (13) between one side of the relevant projection (2) and the bottom of the trough-like indentation (3), **characterised in that** the shell (4) consisting of the surface layer (6) and the support layer (5) is supported over at least a partial length of the sliding board body (1) by at least one edge zone (4.1) directly on a steel edge (7) of the sliding board body (1), and
that the upper strand (9) is provided in the area of the bottom of the trough-like indentation (3) and has a width which is equal to or smaller than the width of this indentation (3) or is equal to or smaller than the spacing of the slits (14, 14a) which are provided in the flat material forming the at least one support layer (5) on the two sides of the indentation (3) at the side of the upper strand (9).

2. Snow sliding board according to claim 1 **characterised in that** the surface material is a thermoplastics flat material and the flat or support material is a thermosetting plastics flat material.

3. Snow sliding board according to claim 2 **characterised in that** the thermoplastics flat material is ABS (acrylonitrile butadiene styrene copolymerisate) or polyamide.

4. Snow sliding board according to one of claims 2 or 3 **characterised in that** the flat material forming the surface layer (6) is a transparent plastics, and that the surface layer is coloured and/or graphically configured on its inner side.

5. Snow sliding board according to one of the preceding claims **characterised in that** the upper strand (9) and/or the lower strand (10) consist of a fibre-reinforced plastics and/or of a metal.

6. Snow sliding board according to one of the preceding claims **characterised in that** the laminate forming the shell (4) already also features the upper strand (9).

## Revendications

1. Planche de glisse sur neige, en particulier ski, avec un corps de planche de glisse (1), qui forme sur un côté inférieur une face de marche ou de glisse (8), et qui comprend un noyau (11), qui est pourvu d'une membrure supérieure (9) s'étendant dans la direction longitudinale de la planche de glisse et d'une membrure inférieure (10), réalisées chaque fois en un matériau de membrure, ainsi qu'une coquille portante (4) au-dessus de la membrure supérieure (9), qui s'étend sur le côté supérieur du corps de planche de glisse (1) opposé à la face de glisse (8) et qui se présente sous la forme d'une coquille 3D avec au moins un contour, de telle manière que le corps de planche de glisse (1) et la coquille (4) forment sur le côté supérieur de la planche de glisse au moins deux saillies (2) s'étendant sur une partie de la longueur du corps de planche de glisse avec un creux en forme d'auge (3) situé entre celles-ci, dans laquelle la coquille (4) se compose d'une couche de surface (6) sous la forme d'un matériau plat en matière synthétique ainsi que d'au moins une couche de support (5) disposée en dessous de cette couche de surface, sous la forme d'un matériau plat en matière plastique renforcé par des fibres, dans laquelle l'au moins une couche de support (5) forme avec la couche de surface (6) un stratifié en au moins deux couches et est déformée à la forme 3D de la coquille (4) par formage à la presse, dans laquelle le matériau plat de la coquille (4) formant la couche de support (5) est fendu dans des zones à forte courbure (13) de la forme 3D, et dans laquelle le matériau plat formant l'au moins une couche de support (5) est fendu au moins dans la région de la transition (13) entre un côté de la saillie respective (2) et le fond du creux en forme d'auge (3), **caractérisée en ce que** la coquille (4) composée de la couche de surface (6) et de la couche de support (5) s'appuie, sur au moins une partie de la longueur du corps de planche de glisse (1), directement sur un bord d'acier (7) du corps de planche de glisse (1) par au moins une zone de bord (4.1), et **en ce que** la membrure supérieure (9) est prévue dans la région du fond du creux en forme d'auge (3) et présente une largeur, qui est égale ou inférieure à la largeur de ce creux (3) ou égale ou inférieure à la distance des fentes (14, 14a), qui sont prévues dans le matériau plat formant l'au moins une couche de support (5), de part et d'autre du creux (3) latéralement à la membrure supérieure (9).

2. Planche de glisse sur neige selon la revendication 1, **caractérisée en ce que** le matériau de surface est un matériau plat en matière plastique thermoplastique et le matériau plat ou de support est un matériau plat en matière plastique thermodurcissable.

3. Planche de glisse sur neige selon la revendication 2, **caractérisée en ce que** le matériau plat en matière plastique thermoplastique est un ABS (copolymérisat acrylonitrile-butadiène-styrène) ou un polyamide.

4. Planche de glisse sur neige selon l'une quelconque des revendications 2 ou 3, **caractérisée en ce que** le matériau plat formant la couche de surface (6) est une matière plastique transparente, et **en ce que** la couche de surface est pourvue de motifs colorés et/ou graphiques sur son côté situé à l'intérieur.

5. Planche de glisse sur neige selon l'une quelconque des revendications précédentes, **caractérisée en ce que** la membrure supérieure (9) et/ou la membrure inférieure (10) sont composées d'une matière plastique renforcée par des fibres et/ou d'un métal.

6. Planche de glisse sur neige selon l'une quelconque des revendications précédentes, **caractérisée en ce que** le stratifié formant la coquille (4) présente déjà aussi la membrure supérieure (9).
